# EUROPÄISCHE PATENTSCHRIFT

(11) **EP 0 031 307 B1**
(45) Veröffentlichungstag und Bekanntmachung des Hinweises auf die Patenterteilung: **11.05.1983**
(21) Anmeldenummer: 80810401.2
(22) Anmeldetag: 17.12.1980
(51) Int. Cl.: C25C 3/16

(54) **Vorrichtung zur Führung des Stromes zwischen Elektrolyseöfen**
Device for conducting the current between electrolysis cells
Dispositif pour la conduction du courant entre des fours à électrolyse

(30) Priorität: 21.12.1979 CH 11378/79
(43) Veröffentlichungstag der Anmeldung: 01.07.1981
(73) Patentinhaber: Schweizerische Aluminium AG, 8212 Neuhausen am Rheinfall (CH)
(72) Erfinder: Pfister, Hans, CH-8600 Dübendorf (CH); Knaisch, Otto, CH-8713 Uerikon (CH); Blanc, Jean-Marc, CH-3960 Sierre (CH)

## Beschreibung

Die Erfindung betrifft eine Vorrichtung zur Führung des Stromes von der Kathode eines gegebenenfalls gekapselten und quergestellten Elektrolyseofens zur Anode benachbarter Elektrolyseöfen über in einer Elektrolysewanne befindliche, kathodisch geschaltete Kohleblöcke, Kathodenbarren und Stromschienen (Einzelleiter).

Bekannte Stromschienenführungen zwischen zwei quergestellten Elektrolyseöfen leiten den Ofenstrom von den Kathodenbarren mittels Sammelschienen zu den Kathodenbarren parallelen Seiten des Ofens und von dort über Verbindungsschienen zum benachbarten Elektrolyseofen. In der Regel sind die Verbindungsschienen mit feststehenden oder vertikal beweglichen Steigleitungen an dem benachbarten Ofen verbunden, über welche der Ofenstrom der beweglich oder feststehend ausgebildeten Traverse zugeführt wird. Von der Traverse fliesst der Ofenstrom über Anodenstangen zu den einzelnen Anoden.

Dabei sehen bekannte Vorrichtungen unterschiedlichste Möglichkeiten der Stromführung vor. So wird z. B. der Strom sämtlicher Kathodenbarren in einer Verbindungsschiene zusammengefasst der Steigleitung am nächsten Ofen zugeleitet. Bekannt ist auch, dass der Strom über ein oder zwei Kathodenbarren unter dem diese Kathodenbarren beinhaltenden Ofen hindurchgeführt und direkt der Traverse des benachbarten Ofens eingegeben wird.

Die Steigleitungen sind je nach Stromführung an den Ofenlängs- oder Ofenquerseiten angeordnet.

Die so angelegten Stromschienenführungen weisen erhebliche Nachteile auf. Die um die Elektrolysewanne herumgeführten Stromschienen und die Steigleitungen ergeben einen grossen Spannungsabfall, insbesondere bei breiten Ofenkonstruktionen. Durch die an den Ofenlängs- oder Querseiten platzierten Steigleitungen wird das Arbeiten am Ofen, insbesondere das Auswechseln der Anoden mit den Anodenstangen, beträchtlich behindert. Zudem tritt beim Wechsel der Anoden ein Stromverlust ein, da der Stromfluss nicht ausgeglichen wird. Beim Kurzschliessen ergeben sich ebenfalls immer wieder Schwierigkeiten.

Weiterhin haben die kathodischen Sammelschienen den Nachteil, dass sie aus rein praktischen Gründen nicht entsprechend der elektrotheoretisch erforderlichen Form gebaut werden. Dies führt zu Ausgleichströmen in den Sammelschienen und auch in der Kathode bzw. im flüssigen Bad. Diese Ausgleichströme sind unerwünscht und beeinflussen den Ofengang negativ.

Die gleichen Ueberlegungen bezüglich der Störungen gelten auch für die Traverse, welche als stromverteilendes Element wirkt.

Auch die weitere Stromführung von der Traverse zur Anode beinhaltet erhebliche Nachteile. Der Aufwand zum Verbinden von Anodenstange und Anode in der Anodenanschlägerei, wie das Stangenrichten, -reinigen und -schweissen sowie für den Transport, ist sehr hoch, und das Hantieren sehr unfallträchtig. Ausserdem kann das Auswechseln der Anode nur zusammen mit der Anodenstange erfolgen, was wiederum eine dichte Kapselung des Ofen erschwert. Nicht zu übersehen ist auch der Stromverlust in der Anodenstange selbst.

Der Erfinder hat sich zum Ziel gesetzt, eine Vorrichtung zur Stromführung zwischen zwei Elektrolyseöfen zu entwickeln, welche diese Nachteile nicht aufweist und vor allem wirtschaftliche Vorteile erbringt.

Die Aufgabe wird dadurch gelöst, dass unter einem Elektrolyseofen und einem benachbarten Ofen Einzelleiter angeordnet sind, wobei die Einzelleiter unter dem Elektrolyseofen jeden vom benachbarten Ofen fernen Kathodenbarren des Elektrolyseofens mit einem dem benachbarten Ofen zugeordneten Ausgleichsleiter und die Einzelleiter unter dem benachbarten Ofen jeden diesem Ofen nahen Kathodenbarren des Elektrolyseofens mit dem Ausgleichsleiter eines weiteren benachbarten Elektrolyseofens verbinden.

Dabei ist auch vorgesehen, dass jeweils zwei Kathodenbarren an einem Einzelleiter angeschlossen und so mit dem Ausgleichleiter verbunden sein können.

So wird der Ofenstrom auf dem kürzesten, praktisch realisierbaren Weg von einem Ofen zum benachbarten Ofen geleitet.

Die querschnitts- und längengleichen Einzelleiter ergeben eine spannungsabfallgleiche Stromschienenführung zwischen beiden Oefen, unabhängig, ob jeder Barrenanschluss mit einem Einzelleiter oder ob jeweils zwei auf einer Ofenlängsseite zusammengefasste Barrenanschlüsse mit einem Einzelleiter verbunden sind.

Der Strom fliesst, mit Ausnahme während der Zeit eines Kurzschlusses an einem Ofen, im ganzen Stromschienensystem in Hallenlängsrichtung. In der Praxis hat sich dabei gezeigt, dass bei einem Ofen der mit ca. 160 kA Stromstärke gefahren wird und der eine Stromschienendichte von j = 0,3 A/mm² aufweist, eine Energieeinsparung von ca. 0,7 kWh/kg AI gegenüber den bekannten Stromschienenführungen erreicht wird. Dies ist wohl einer der wichtigsten Vorteile der vorliegenden Erfindung.

Bei gleicher Ofenbreite, aber unterschiedlicher Ofenlänge (verschiedene Ofengrössen bzw. Ofenstromstärken) bleibt der Spannungsabfall immer gleich gross.

Die Nachteile der Ausgleichströme und ihre Nebenwirkungen auf den Ofengang treten bei der neuen Stromschienenführung nicht mehr auf.

Vorteile in bezug auf die magnetische Badbeeinflussung ergeben sich insbesondere aus dem Wegfall der kathodischen Sammelschienen auf der Ofenlängsseite, der Verbindungsschienen an den Ofenquerseiten, der Steigleitungen, insbesondere bei der Konzentration von kathodischen Stromschienen in den Ofenecken und der bad- überspannenden Traverse. Im Gegenteil wird das Metallbad einer gleichmässigen Beeinflussung ausgesetzt, was zu einer Minimierung der Metallaufwölbung führt.

Die erfindungsgemässe Vorrichtung hat folgende konstruktive Vorteile :
Die Einzelleiter weisen gleiche Länge und gleiche Querschnitte auf, was zu konstruktiven und produktionsmässigen Vereinfachungen führt.

Das Führen des Ofenstromes mit Einzelleitern unter den Oefen hindurch ergibt kleine Schienenquerschnitte. Die erfindungsgemässe Stromschienenführung hat keinen Einfluss auf die Einbaumöglichkeiten für Mittel-, Quer- oder Point-Feederbedienung. Beim Anodenwechsel treten keine Behinderungen durch feststehende auf den Ofenlängsseiten oder in den Ofenecken platzierten Steigleitungen auf.

Ein bei einem Barrenfenster auslaufender Ofen verursacht im Maximum den Ausfall von zwei Einzelleitern.

Eine Behinderung des Schöpfvorganges durch ofenstirnseitige Steigleitungen entfällt.

Für das Auswechseln einer Kathode ist nur noch das Trennen der Kathodenbarrenanschlüsse notwendig, da durch das Entfernen der Anoden vor dem Abheben des anodischen Teiles die Stromzuführung zum anodischen Teil gleichzeitig unterbrochen wird.

Bei einer Stromstärke von ca. 160 kA und einer Stromdichte von j = 0,3 A/mm² in den Stromschienen sind für die erfindungsgemässe Stromschienenführung nur noch zur Herstellung ca. 24 Tonnen Aluminium nötig. Dies bedeutet gegenüber der herkömmlichen Vorrichtung eine Einsparung von bis zu 35 %, da die kathodischen Sammelschienen auf der Ofenlängsseite, die kathodischen Verbindungsschienen auf der Ofenquerseite, die Steigleitungen auf den Ofenlängs- und/oder den Ofenquerseiten und/ oder den Ofenecken entfallen.

Der oben angesprochene Ofenausgleichsleiter ist vorzugsweise ringförmig in Wannenhöhe um den Elektrolyseofen angeordnet. Grundsätzlich bewirkt der Ausgieichsieiter, wie der Name besagt, einen Ausgleich von Stromflussunregelmässigkeiten. Unter anderem übt er eine direkte Wirkung auf den Stromausgleich beim Anodenwechsel beim benachbarten Ofen aus und dient gleichzeitig als Ausgleichsleiter für die Kathode des Elektrolyseofens. Deshalb entsteht kein Stromverlust beim Anodenwechsel.

Weiterhin dient der Ausgleichsleiter als Stromführungsschiene während des Kurzschliessens des benachbarten Ofens. Zudem kann er zum Auflegen der Arbeitsfläche um den Ofen benützt werden.

Als einer der wesentlichsten Vorteile ermöglicht der Ausgleichsleiter die Verbindung mit der Anode über ein flexibles Stromband, wobei dieses vorzugsweise so nahe wie möglich an der Anode befestigt wird. Zu diesem Zweck ist die Anode erfindungsgemäss vorteilhafterweise mit einem stromleitenden Joch versehen, das leicht lösbar mit der Anodenhalterung und dem Stromband verbunden wird.

Beim Anodenwechsel wird nur noch das Reststück der abgebrannten Anode mit dem Joch von der Anodenhaltevorrichtung getrennt. Diese Anodenausbildung erleichtert den Transport der Anode von und zur Anodenanschlägerei erheblich. Die bisher häufige Unfallursache durch umfallende Anodenstangen fällt weg. Insgesamt wird die Handhabung der Anode erheblich erleichtert.

Die Anodenbreite selbst wird vorzugsweise so gewählt, dass sie jeweils der doppelten Breite eines Kohleblockelementes entspricht. Damit fliesst der Ofenstrom von zwei Einzelleitern zu einer Anode der Folgezelle.

Diese Anodenausbildung ermöglicht es, dass die Anodenhaltevorrichtung am Ofen verbleibt und beispielsweise an der Traverse festgelegt werden kann. So ergibt sich die Möglichkeit einer kontinuierlichen vertikalen Auf- und Abbewegung der Anodenhalterung mittels eines Motors, eines hydraulischen, eines pneumatischen oder dgl. Antriebes. Die vertikale Bewegung folgt gleichmässig dem Abbrand an der Anode, so dass zwischen Anode und Kathode immer die günstigste Interpolardistanz eingehalten wird. Damit entfällt das Anodeneinmessen.

Als Steuereinheit dieser Vertikalbewegung ist erfindungsgemäss an einen Rechner gedacht, welcher die Stromdaten von Anode und Kathode erhält und diese mit Sollwerten vergleicht. Steigt die Spannung über einen bestimmten Grenzwert, so wird automatisch durch Absenken der Anode die Interpolardistanz verringert.

Ist die Anode gänzlich bzw. bis auf ein Reststück abgebrannt, wird die Anodenhalterung motorisch vertikal nach oben in Bewegung gesetzt, wobei dieser Vorgang vorzugsweise nach dem Herausziehen des Anodenreststückes aus der Kruste unterbrochen wird. Bei gekapselten Oefen erhält so die Kruste Zeit sich zu schliessen, ohne dass Emissionen in die Halle austreten. Erst wenn sich die Kruste gänzlich geschlossen hat, wird das Anodenreststück weiter abgehoben. Da die Kapselung bei Oefen mit dieser Stromführung und dieser Ausbildung der Anodenhaltevorrichtung günstigerweise sehr dicht sein kann, wird die Umweltbelastung durch die Abluft auf ein Minimum reduziert. Die Kapselung besteht dabei vorzugsweise aus mittels Scharnieren an der Traverse oder dgl. angelenkten Platten, wobei jeder Anode eine eigene Deckplatte zugeordnet ist. Durch das Anheben des Anodenreststückes wird diese Platte geöffnet, während der übrige Ofen weiterhin abgedeckt bleibt.

Zum Anodenwechsel wird nun zuerst das Stromband entfernt und dann das Joch aus seiner Verankerung mit der Anodenhaltevorrichtung gehoben.

Für die Verbindung zwischen Anodenhaltevorrichtung und Joch bzw. Stromband gibt es vielfältige Möglichkeiten. So kann z. B. die Anodenhaltevorrichtung aus zwei axial zueinander bzw. ineinander bewegbaren Elementen bestehen, wobei eines der Elemente eine Einkerbung aufweist, in oder über welche das andere Element bewegt wird, womit eine klemmende Wirkung zu erzielen ist.

Weist z. B. eine Haltestange eine Einkerbung auf, in welche das Joch der Anode und das Stromband eingeführt wird, so hat es sich als günstig ₆rwiesen, um die Haltestange eine Klemmhülse mit Innengewinde zu legen. Nach dem Einlegen des Jochs und des Strombandes wird diese Klemmhülse durch Drehbewegung über die Einkerbung bewegt und verklemmt so Joch und Stromband.

Eine andere Haltemöglichkeit ist gegeben, wenn an der Traverse eine Hülse befestigt wird, welche in ihrem der Traverse fernen Endbereich eine Einkerbung aufweist, in welche Joch und Stromband gelegt werden. Durch das Einführen eines Pressbolzens in die Hülse werden Joch und Stromband fixiert.

Klemmhülse bzw. Pressbolzen können vorzugsweise mittels einer pneumatischen, hydraulischen oder motorischen Vorrichtung bewegt werden.

Diese aufgezeigten Möglichkeiten der Verbindung zwischen Anodenhalterung und Anode sind aber lediglich als Beispiele zu werten. Weitere Vorteile, Merkmale und Einzelheiten der Erfindung ergeben sich aus der nachfolgenden Beschreibung bevorzugter Ausführungsbeispiele, sowie anhand der Zeichnung ; diese zeigt in
Figur 1 einen Querschnitt durch eine Reihe von quergestellten Elektrolyseöfen ;
Figur 2 eine schematische Darstellung der Stromführung zwischen Elektrolyseöfen ;
Figur 3 eine weitere Ausführungsform nach Fig. 2 ;
Figur 4 ein Detail aus Figur 1 ;
Figur 5 einen Querschnitt nach Linie V-V in Fig. 4 ;
Figur 6 eine weitere Ausführungsform nach Fig. 5.

Eine Wanne 11 eines Elektrolyseofens 10, ist bodenwärtig mit Isoliermaterial 12 und randseitig mit Kohlerandblöcken 13 ausgekleidet. Auf dem Isoliermaterial 12 lagern kathodisch geschaltete Kohleblöcke 30, von denen der Strom über Kathodenbarren 31, 32 in Richtung x abgeleitet wird.

Auf den Kohleblöcken 30 sammelt sich aus einem Elektrolyt 14 abgeschiedenes Aluminium 15 an.

In den Elektrolyt 14 tauchen Anoden 16 ein, welche über Anodenhaltevorrichtungen 17 an einer Traverse 18 befestigt sind.

Zwischen benachbarten Anoden 16 befindet sich eine Einschlagvorrichtung 19 zum Einschlagen von auf dem Elektrolyt gebildeter Kruste 20.

Die Wanne 11 ist mit an der Traverse 18 mittels eines klavierbandartigen Scharniers 21 angelenkten Abdeckplatte 22 gekapselt.

An die Kathodenbarren 31, 32 schliessen Einzelleiter (Stromschienen) 33, 34 an, wobei der Einzelleiter 33 den Strom des von einem Elektrolyseofen 10a fernen Kathodenbarrens 31 unter dem Elektrolyseofen 10 hindurch, der Einzelleiter 34 den Strom von dem Elektrolyseofen 10a nahen Kathodenbarren 32 unter dem Elektrolyseofen 10a hindurch führt. Durch jeden Einzelleiter 33, 34 fliessen somit 50 % des Stromes eines kathodisch geschalteten Kohleblocks 30.

Die Einzelleiter 33, 34 sind beim Elektrolyseofen 10a mit einem diesen umschliessenden Ausgleichsleiter 35 verbunden.

Die Stromschienenführung von der Kathode des Elektrolyseofens 10 bis zum Ausgleichsleiter 35 des Ofens 10a wird für jeden Kohleblock 30 bzw. für jeden Kathodenbarren 31, 32 des Ofens 10 vorgenommen. Wird der Ofen 10a kurzgeschlossen, dient der Ausgleichsleiter 35 als Stromführungsschiene an den Verbundstellen 40. Weitere Kurzschlusspunkte sind mit 42, 43 bezeichnet.

Dabei wird eine erste Abstufung der elektrischen Ofenkalzination dadurch erreicht, dass die Einzelleiter 33, 34 an den Stellen 42, 43 kurzgeschlossen werden.

Eine zweite elektrische Abstufung für die Ofenkalzination wird durch das Kurzschliessen des Ofens an den Verbundstellen 40 erzielt.

Vom Ausgleichsleiter 35 des Ofens 10a erfolgt die Stromzuführung zu den Anoden 16 über vorzugsweise flexibel ausgebildete Strombänder 36 und von den Anoden 16 des Ofens 10a über dessen Kathode zu einem nächsten Ofen 10b in beschriebener Weise.

Die Anoden 16 sind mittels eines Joches 38 an der Anodenhaltevorrichtung 17 festgelegt.

Dabei besteht die Anodenhaltevorrichtung 17 gemäss Fig. 4, 5 aus einer Haltestange 23, um welche eine Klemmhülse 24 mit Innengewinde bewegbar angeordnet ist. Das der Anode 16 zugekehrte Ende der Haltestange 23 weist eine Einkerbung 25 auf, in welche das Joch 38 eingehängt und das Stromband 36 eingelegt wird. Zum Festklemmen von Joch 38 und Band 36 wird die Klemmhülse 24 nach unten gedreht.

Eine weitere Möglichkeit der Festlegung von Joch 38 und Stromband 36 an der Anodenhaltevorrichtung 17 sieht gemäss Fig. 6 eine Hülse 26 mit Innengewinde vor, in der ein vorzugsweise über einen Motor oder dgl. 27 und ein Zahnradgetriebe 28 bewegbarer Pressbolzen 29 mit Aussengewinde geführt wird. Die Hülse 26 weist eine Einkerbung 25a auf, in welche das Joch 38 und das Stromband 36 eingelegt wird. Durch Drehen des Pressbolzens 29 werden beide festgeklemmt.

Die Anodenbreite wird vorzugsweise so gewählt, dass sie jeweils der doppelten Breite eines Kohleblockes 30 entspricht. Damit fliesst der Ofenstrom von 2 Einzelleitern 33 bzw. 34 zu einer Anode 16.

Allerdings können auch zwei Kathodenbarren 31 bzw. 32 auf einer Ofenlängsseite des Ofens 10 wie in Figur 3 gezeigt zusammengeschlossen und zum Ausgleichsleiter des Ofens 10a geführt werden.

Demnach bilden jeweils zwei Kohleblöcke 30 mit je zwei Einzelleitern 33 bzw. 34 und zwei Anoden 16 eine Einheit, welche beliebig aneinander gereiht unterschiedliche Ofengrössen ergeben können.

Zwischen zwei Elektrolyseöfen 10 befindet sich die Arbeitsfläche 41.

## Patentansprüche

1. Vorrichtung zur Führung des Stromes von der Kathode eines gegebenenfalls gekapselten und quergestellten Elektrolyseofens zur Anode benachbarter Elektrolyseöfen über in einer Elektrolysewanne befindliche kathodisch geschaltete Kohleblöcke, Kathodenbarren und Stromschienen (Einzelleiter), dadurch gekennzeichnet, dass unter einem Elektrolyseofen (10) und einem benachbarten Ofen (10a) Einzelleiter (33, 34) angeordnet sind, wobei die Einzelleiter (33) unter dem Elektrolyseofen (10) jeden vom benachbarten Ofen (10a) fernen Kathodenbarren (31) des Elektrolyseofens, (10) mit einem dem benachbarten Ofen (10a) zugeordneten Ausgleichsleiter (35) und die Einzelleiter (34) unter dem benachbarten Ofen (10a) jeden diesem Ofen (10a) nahen Kathodenbarren (32) des Elektrolyseofens (10) mit dem Ausgleichsleiter (35) eines weiteren benachbarten Elektrolyseofens (10b) verbinden.

2. Vorrichtung nach Anspruch 1, dadurch gekennzeichnet, dass der Ausgleichsleiter (35) ringförmig in Wannenhöhe um den Elektrolyseofen angeordnet ist.

3. Vorrichtung nach Anspruch 1 oder 2, dadurch gekennzeichnet, dass vom Ausgleichsleiter (35) zu den Anoden (16) bzw. zu den über ein Joch (38) mit den Anoden (16) verbundenen Anodenvorrichtungen (17) flexible Strombänder (36) führen.

4. Vorrichtung nach Anspruch 3, dadurch gekennzeichnet, dass die Anodenhaltevorrichtung (17) an einer Traverse (18) festgelegt ist und beim Anodenwechsel am Ofen verbleibt.

5. Vorrichtung nach Anspruch 3 oder 4, dadurch gekennzeichnet, dass die Anodenhaltevorrichtung (17) eine Anordnung (25) zur Aufnahme des Jochs (38) und des Strombandes (36) aufweist.

6. Vorrichtung nach Anspruch 5, dadurch gekennzeichnet, dass die Aufnahmeanordnung (25) aus einer Einkerbung besteht, welche ein Verklemmen von Joch (38) und Stromband (36) zulässt.

7. Vorrichtung nach wenigstens einem der Ansprüche 4 bis 6, dadurch gekennzeichnet, dass die Anodenhaltevorrichtung (17) zwei axial zueinander bzw. ineinander bewegbare Elemente (23, 24 bzw. 26, 29) aufweist.

8. Vorrichtung nach Anspruch 7, dadurch gekennzeichnet, dass die bewegbaren Elemente eine Haltestange (23) und eine diese umgebende Klemmhülse (24) mit Innengewinde, oder dass die bewegbaren Elemente eine Hülse (26) mit Innengewinde und ein in dieser geführter Pressbolzen (29) sind.

9. Vorrichtung nach wenigstens einem der Ansprüche 4 bis 8, dadurch gekennzeichnet, dass Haltestange (23) bzw. Hülse (26) die Anordnung (25) zur Aufnahme des Jochs (38) und des Strombandes (36) aufweisen.

10. Vorrichtung nach Anspruch 9, dadurch gekennzeichnet, dass die Klemmhülse (24) bzw. der Pressbolzen (29) zum Klemmen zumindest teilweise in die Anordnung (25) eingreifen.

## Claims

1. Device for conducting the electric current from the cathode of a transversely disposed, possibly hooded, fusion electrolysis cell to the anode of neighbouring fusion electrolysis cells via cathodically connected carbon blocks in an electrolysis pot, cathode bars and busbars (individual conductors), characterised in that individual conductors (33, 34) are arranged under a fusion electrolysis cell (10) and a neighbouring cell (10a), while the individual conductors (33) under the fusion electrolysis cell (10) connect each of the cathode bars (31) of the fusion electrolysis cell (10) remote from the neighbouring cell (10a) to a compensating conductor (35) associated with the neighbouring cell (10a), and the individual conductors (34) under the neighbouring cell (10a) connect each of the cathode bars (32) of the fusion electrolysis cell (10) adjacent to this cell (10a) to the compensating conductor (35) of a further neighbouring fusion electrolysis cell (10b).

2. Device according to claim 1, characterised in that the compensating conductor (35) is arranged around the fusion electrolysis cell in a ring shape at the height of the pot.

3. Device according to claim 1 or 2, characterised in that flexible conductor strips (36) lead from the compensating conductor (35) to the anodes (16) or to the anode holding devices (17) which are connected to the anodes (16) via a yoke (38).

4. Device according to claim 3, characterised in that the anode holding device (17) is secured to an anode beam (18) and, when anodes are changed, remains on the cell.

5. Device according to claim 3 or 4, characterised in that the anode holding device (17) has an arrangement (25) for reception of the yoke (38) and of the conductor strip (36).

6. Device according to claim 5, characterised in that the reception arrangement (25) consists of a notch which permits clamping of the yoke (38) and conductor strip (36).

7. Device according to at least one of claims 4 to 6, characterised- in that the anode holding device (17) has two elements (23, 24 or 26, 29) which are coaxial or can be moved one inside the other.

8. Device according to claim 7, characterised in that the movable elements are a holding rod (23) and surrounding this a clamping sleeve (24) which is threaded inside, or that the movable elements are a sleeve (26) which is threaded inside and a compression bolt (29) guided in it.

9. Device according to at least one of claims 4 to 8, characterised in that the holding rod (23) or the sleeve (26) have the arrangement (25) for reception of the yoke (38) and of the conductor strip (36).

10. Device according to claim 9, characterised in that the clamping sleeve (24) or the compression bolt (29) at least in part engage in the arrangement (25) to provide a clamping action.

## Revendications

1. Dispositif pour conduire le courant depuis la cathode d'un four à électrolyse, éventuellement clos et disposé transversalement, jusqu'à l'anode de fours à électrolyse voisins, par l'intermédiaire de blocs de charbon montés en cathode et qui se trouvent dans une cuve à électrolyse, de barres de cathodes et de rails conducteurs (conducteurs individuels), caractérisé en ce que, sous un four à électrolyse (10) et sous un four voisin (10a) sont disposés des conducteurs individuels (33, 34), les conducteurs individuels (33) qui sont sous le four à électrolyse (10) reliant chaque barre de cathode (31), du four à électrolyse (10), éloignée de ce four volsin (10a), à un conducteur de compensation (35) correspondant au four voisin (10a) et les conducteurs individuels (34) qui sont sous le four voisin (10a) reliant chaque barre de cathode (32), du four à électrolyse (10), proche de ce four voisin (10a) au conducteur de compensation (35) d'un autre four à électrolyse également voisin (10b).

2. Dispositif selon la revendication 1, caractérisé en ce que le conducteur de compensation (35) est disposé, de façon annulaire, sur la hauteur de la cuve autour du four à électrolyse.

3. Dispositif selon la revendication 1 ou la revendication 2, caractérisé en ce que des rubans conducteurs flexibles (36) conduisent le courant depuis le conducteur de compensation (35) jusqu'aux anodes (16) et jusqu'aux dispositifs supports d'anodes (17) liés, par l'intermédiaire d'une culasse (38), aux anodes (16).

4. Dispositif selon la revendication 3, caractérisé en ce que le dispositif support d'anode (17) est fixé à une traverse (18) et qu'il reste sur le four en cas de changement d'anode.

5. Dispositif selon la revendication 3 ou la revendication 4, caractérisé en ce que le dispositif support d'anode (17) présente une disposition (25) pour reprendre la culasse (38) et le ruban conducteur (36).

6. Dispositif selon la revendication 5, caractérisé en ce que la disposition de reprise (25) est constituée d'une encoche qui autorise un bridage de la culasse (38) et du ruban conducteur (36).

7. Dispositif selon au moins l'une des revendications 4 à 6, caractérisé en ce que le dispositif support d'anode (17) présente deux éléments disposés axialement l'un par rapport à l'autre, mobiles l'un dans l'autre (23, 24) et (26, 29).

8. Dispositif selon la revendication 7, caractérisé en ce que les éléments mobiles sont une tige support (23) et une douille de bridage (24) à filetage interne qui l'entoure ; ou en ce que les éléments mobiles sont une douille (26) à filetage interne et un axe fileté agissant en compression (29) guidé dans cette douille.

9. Dispositif selon au moins l'une des revendications 4 à 8, caractérisé en ce que la tige support (23) et la douille (26) présentent la disposition (25) de reprise de la culasse (38) et du ruban conducteur (36).

10. Dispositif selon la revendication 9, caractérisé en ce que la douille de bridage (24) et l'axe fileté agissant en compression (29), pour le bridage, viennent au moins partiellement en prise dans le logement (25).
